# EUROPÄISCHE PATENTSCHRIFT

(11) **EP 1 076 123 B1**
(45) Veröffentlichungstag und Bekanntmachung des Hinweises auf die Patenterteilung: **31.03.2004**
(21) Anmeldenummer: 00114596.0
(22) Anmeldetag: 07.07.2000
(51) Int. Cl.: D01H 1/08, D01H 13/16

(54) **Verfahren und Vorrichtung zum Zentrifugenspinnen**
Method and device for centrifugal spinning
Procédé et dispositif pour le filage centrifuge

(30) Priorität: 13.08.1999 DE 19938433
(43) Veröffentlichungstag der Anmeldung: 14.02.2001
(73) Patentinhaber: Saurer GmbH & Co. KG, 41069 Mönchengladbach (DE)
(72) Erfinder: Koltze, Karl, 41189 Mönchengladbach (DE)
(74) Vertreter: Hamann, Arndt, Dipl.-Ing.

(56) Entgegenhaltungen:
- DE-A- 19 523 835
- DE-A- 19 802 656

## Beschreibung

Die Erfindung betrifft ein Verfahren zum Zentrifugenspinnen mit den im Oberbegriff des Anspruchs 1 genannten Merkmalen sowie eine Vorrichtung zum Zentrifugenspinnen mit den im Oberbegriff des Anspruchs 7 genannten Merkmalen.

Beim Zentrifugenspinnen wird ein in einem Streckwerk verstrecktes, beispielsweise in einer Spinnkanne vorgelegtes Faserband oder ein in Form einer Flyerspule vorliegendes Vorgarn, das auch als Lunte bezeichnet wird, mittels eines changierbaren und absenkbaren Fadenführers in eine rotierende Spinnzentrifuge eingeführt, zu einem Faden versponnen und als sogenannter Spinnkuchen auf der Innenwandung der Spinnzentrifuge abgelegt.
Das heißt, die aus der Mündung des Fadenführers austretende Lunte wird unter dem Einfluß einer mit der Spinnzentrifuge umlaufenden Luftströmung zur Innenwandung der Spinnzentrifuge befördert und dort so festgelegt, daß ein um die Zentrifugenachse rotierender Garnschenkel entsteht. Durch die Rotation dieses Garnschenkels erhält der herzustellende Faden die erforderliche Drehung, bevor er an der rotierenden Innenfläche der Zentrifuge als Spinnkuchen abgelegt wird. Nach Ablauf der Spinnzeit beziehungsweise nach Erreichen einer vorbestimmten Garnmenge in der Zentrifuge wird das bis zu diesem Zeitpunkt gesponnene Fadenmaterial auf eine in die Zentrifuge eingebrachte Umspulhülse umgewickelt. Die Einleitung dieses Umwickelvorgangs geschieht beispielsweise dadurch, daß die Umspulhülse in den Weg des Garnschenkels vorgeschoben wird. Die Umspulhülse erfaßt dabei mit ihrem Hülsenrand den aus dem Fadenführer austretenden, rotierenden Garnschenkel, wodurch der an der Innenwandung der Spinnzentrifuge abgelegte Spinnkuchen auf die Umspulhülse umgewickelt wird.

Bei diesem Umwickelprozeß kann es zu einem Garnbruch kommen, was dazu führt, daß beim Umwickeln des Garnkörpers auf die Umspulhülse ein Garnkörperrest in der Zentrifuge verbleibt.

Aus der nachveröffentlichten Patentanmeldung DE 198 02 656 sind ein Verfahren und eine Vorrichtung zum Einleiten des Umwickelvorgangs beim Zentrifugenspinnen nach einem solchen Fadenbruch bekannt.
Gemäß dieser Literaturstelle ist vorgesehen, ein spezielles Fadenlöseelement in die Zentrifuge einzuführen, um ein Fadenende des in der Zentrifuge verbliebenen Garnkörperrestes zu erfassen. Durch eine derartige Vorrichtung lassen sich zwar Garnkörperreste recht zuverlässig aus den Spinnzentrifugen entfernen, jedoch wird das Entstehen bzw. das Vorhandensein solcher Garnkörperreste oft nicht oder erst sehr spät bemerkt.
Da solche Garnkörperreste unter anderem auch das ohnehin relativ begrenzte Aufnahmevolumen der Spinnzentrifugen weiter einschränken, ist es im Interesse einer möglichst hohen Effektivität einer Zentrifugenspinnmaschine wichtig, einen in einer Zentrifuge verbliebenen Garnkörperrest schnell zu erkennen und entsprechende Gegenmaßnahmen einzuleiten.

Aus der DE 195 23 835 A1 ist ein Verfahren zum Topfspinnen bekannt, bei dem die Umlaufdauer der in den Spinnzentrifugen rotierenden Garnschenkel gemessen wird. Man geht dabei von der Erkenntnis aus, daß die dabei auftretende Veränderung der Umlaufdauer des Garnschenkels augenblicklich erkannt wird und der bereits gesponnene Garnkörper kann durch Einbringen einer Umspulhülse gerettet werden.

Ferner ist es bekannt, die Anwesenheit eines in die Spinnzentrifuge eingeführten Vorgarnes mittels eines zwischen Streckwerk und changierbarem Fadenführerrohr angeordneten Fadensensors zu detektieren. Der Fadensensor liefert bei Anwesenheit des Vorgarns ein entsprechendes Ausgangssignal. Der Fadensensor detektiert hierbei die Bewegung des Vorgarns und liefert dabei ein der Bewegung proportionales Ausgangssignal, vorzugsweise ein Rauschsignal. Eine derartige Überwachung der Bewegung des Vorgarns ist beispielsweise in der DE 42 06 030 A1 oder der DE 42 06 031 A1 beschrieben.

Im Falle eines Fadenbruchs an einer Spinnstelle erfolgt in der Regel eine Unterbrechung der Materialzufuhr. Das heißt, die Vorgarnlieferung wird mittels einer sogenannten Luntenstoppvorrichtung unterbrochen. Derartige, im Bereich der Streckwerke angeordnete Luntenstoppvorrichtungen sind beispielsweise aus der DE 38 22 930 A1 bekannt.

Ausgehend vom vorgenannten Stand der Technik liegt der Erfindung die Aufgabe zugrunde, ein Verfahren und eine Vorrichtung zu schaffen, mittels dessen/derer in einfacher und kostengünstiger Weise sichergestellt werden kann, das die einzelnen Spinnzentrifugen einer Zentrifugen-Spinnmaschine zu Beginn des Spinnzyklus' in einem optimalen, insbesondere leeren Zustand sind.

Erfindungsgemäß wird die Aufgabe durch ein Verfahren mit den im Anspruch 1 genannten Merkmalen gelöst.

Dadurch, daß zu Beginn eines Spinnzyklus' der Zentrifugenspinnmaschine alle Spinnzentrifugen auf das Vorhandensein eventueller Garnkörperreste hin überprüft werden, kann zuverlässig vermieden werden, daß Spinnzentrifugen in den normalen Spinnbetrieb genommen werden, die, z.B. infolge eines in der Spinnzentrifuge verbliebenen Garnrestes, in der Folge minderwertige Spinnkopse produzieren würden.

Vorzugsweise wird deshalb zu Beginn eines Spinnzyklus der Zentrifugenspinnmaschine die jeweilige Drehfrequenz der Garnschenkel der einzelnen Arbeitsstellen der Zentrifugenspinnmaschine erfaßt und die gemessenen Drehfrequenzen jeweils mit einem Sollwert verglichen. Eventuelle Garnkörperreste in einer oder mehreren der Spinnzentrifugen der Arbeitsstellen sind durch das Auftreten von Drehfrequenzunterschieden gegenüber einem Sollwert sofort erkennen. Bei der Messung der Drehfrequenz des Garnschenkels wird dabei der Umstand ausgenutzt, daß das Anspinnen auf den gegebenenfalls noch vorhandenen Garnkörperrest erfolgt und daß die dadurch gegebene Verringerung des freien Radius auch zu einer Verringerung der Drehfrequenz des Garnschenkels führt.
Das heißt, ein in der Spinnzentrifuge verbliebener Garnkörperrest führt, bei mit konstanter Drehzahl rotierender Zentrifuge, aufgrund der Beziehung${\text{f}}_{\text{G}} {\text{= f}}_{\text{Z}} {\text{- V}}_{\text{L}} \text{/ 2π * r}$ sofort zu einer niedrigeren Drehfrequenz des betreffenden Garnschenkels.
Mit f_{G} ist dabei die Drehfrequenz des Garnschenkels,
mit f_{Z} die Drehfrequenz der Zentrifuge,
mit V_{L} die Liefergeschwindigkeit des Fadens und
mit r der freie Radius der Zentrifuge bezeichnet.
Durch entsprechende Auswertung der Drehfrequenz der Garnschenkel kann somit unmittelbar auf das Vorhandensein eines den freien Radius verringernden Garnkörperrestes in der betreffenden Spinnzentrifuge geschlossen werden.

Die Drehfrequenz des umlaufenden Garnschenkels wird dabei mittels eines die Bewegung des Fadens detektierenden Fadensensors gemessen. Das heißt, ein zwischen Streckwerk und changierendem, rohrförmigem Fadenführer angeordneter Fadensensor erfaßt eine sich im Bereich des Fadensensors einstellende, rotatorische Fadenbewegung, die der Drehfrequenz des Garnschenkels in der Spinnzentrifuge entspricht.

Diese der Drehfrequenz des Garnschenkels entsprechende, auch als Fadenballon bezeichnete rotatorische Fadenbewegung wird aus dem mittels des Fadensensors ermittelten, die Bewegung des Fadens repräsentierenden Rauschsignal herausgefiltert. Das Rauschsignal wird zu diesem Zweck beispielsweise über eine Filterstufe geführt, die ein auf die Drehfrequenz des Garnschenkels zurückgehendes Frequenzsignal ermittelt. Die Verarbeitung dieses Frequenzsignals, beispielsweise mittels Fast-Fourier-Transformation oder dergleichen, führt zu in bestimmten Spektralbereichen liegenden Frequenzlinien, die sich eindeutig bestimmten freien Radien innerhalb der Zentrifuge zuordnen lassen.

Durch Vergleich dieser Spektrallinien mit bei leerer Spinnzentrifugen zu erwarteten Sollwerten läßt sich sofort das Vorhandensein eines Garnkörperrestes feststellen, so daß entsprechende Gegenmaßnahmen eingeleitet werden können.
Da der freie Radius bei einer leeren Zentrifuge aufgrund der bekannten geometrischen Abmessungen bekannt ist, ist eine Bestimmung des zu erwartenden Sollwertes in einfacher Weise möglich.

In vorteilhafter Ausführungsform ist weiter vorgesehen, daß an allen Arbeitsstellen gleichzeitig die jeweilige Drehfrequenz der Garnschenkel erfaßt wird.
Da in einer Meß- und Auswerteeinheit eine eindeutige Zuordnung zu jeweils einer Spinnstelle erfolgt, läßt sich durch Vergleich der Drehfrequenzen der Garnschenkel untereinander sofort feststellen, ob und in welcher der Spinnzentrifugen gegebenenfalls noch ein Garnkörperrest vorhanden ist. Da davon ausgegangen werden kann, daß ein Garnkörperrest relativ selten und noch seltener an mehreren Arbeitsstellen gleichzeitig auftritt, können die ermittelten Drehfrequenzen der Garnschenkel auch untereinander verglichen werden, so daß auf die Bereitstellung eines externen Sollwertes verzichtet werden kann.
Die Spinnstellen, die keinen Garnkörperrest aufweisen, liefern dabei quasi einen internen Sollwert. Bei Feststellung eines Garnkörperrestes in einer Spinnzentrifuge wird über die Auswerteeinheit sofort ein entsprechendes Steuersignal an die Luntenstoppeinrichtung der betreffenden Arbeitsstelle gegeben. Das heißt, an der betreffenden Arbeitsstelle wird die weitere Zuführung von Vorgarn eingestellt.

Die der Erfindung zugrundeliegende Aufgabe wird ferner durch eine Vorrichtung mit den im Anspruch 7 genannten Merkmalen gelöst.

Die erfindungsgemäße Zentrifugenspinnmaschine verfügt dabei über eine Sensoreinrichtung, die es ermöglicht, wenigstens einen der während eines Spinnzyklus' auftretenden physikalischen Werte zu erfassen. Der erfaßte Wert wird, z.B. in einem Arbeitsstellenrechner oder einem zentralen Spinnmaschinenrechner, mit einem Sollwert verglichen und aus dem Ergebnis dieses Vergleiches auf den Beladungszustand der einzelnen Spinnzentrifugen geschlossen.

Vorzugsweise ist die Sensoreinrichtung dabei als ein zwischen Streckwerk und Fadenführer angeordneter, die Anwesenheit eines Fadens detektierender Fadensensor ausgebildet.
Dadurch, daß diesem Fadensensor eine Filterstufe zugeordnet ist, kann aus dem Fadensensorausgangssignal ein der Drehfrequenz des Garnschenkels entsprechendes Signal herausgefiltert werden, das in einer Auswerteschaltung zum Vergleich mit einem Sollsignal benutzt wird. Auf diese Weise kann ohne große konstruktive, gegebenenfalls zusätzlichen Bauraum erfordernde Maßnahmen eine Ermittlung und Auswertung der Drehfrequenz der mit den Spinnzentrifugen umlaufenden Garnschenkel erfolgen. Das heißt, es sind lediglich eine Filterstufe sowie ein die Signale vergleichender Komparator zusätzlich notwendig, um eine vorhandene Vorrichtungen dahingehend zu modifizieren, daß über die Messung der Drehfrequenz der Garnschenkel sofort auf das eventuelle Vorhandensein eines Garnkörperrestes in einer der Spinnzentrifugen geschlossen werden kann.

In weiterer Ausgestaltung der Erfindung ist vorgesehen, daß die Zentrifugenspinnmaschine eine zentrale Steuereinrichtung aufweist, in der die von den einzelnen Fadensensoren gelieferten Signale hinsichtlich der ermittelten Drehfrequenzen der Garnschenkel ausgewertet werden. Hierdurch ist es vorteilhafterweise möglich, in einer kompakten Einrichtung einen Vergleich mit dem Sollwert durchzuführen, wobei der Sollwert nur einmal für alle Spinnstellen zur Verfügung gestellt werden muß.

In einer alternativen Ausführungsform ist es weiter möglich, in einfacher Weise mittels der Steuereinrichtung einen Vergleich der Drehfrequenzen der Garnschenkel der einzelnen Arbeitsstellen untereinander durchzuführen.

Weitere vorteilhafte Ausgestaltungen der Erfindung ergeben sich aus den übrigen, in den Unteransprüchen genannten Merkmalen.

Die Erfindung wird nachfolgend anhand eines in den Zeichnungen dargestellten Ausführungsbeispiels näher erläutert.

Es zeigen:
- Figur 1: schematisch eine Vorderansicht auf drei Arbeitsstellen einer Zentrifugenspinnmaschine,
- Figur 1a: schematisch die Steuereinrichtung der Zentrifugenspinnmaschine,
- Figur 2: eine schematische Draufsicht auf eine Spinnzentrifuge.

Figur 1 zeigt schematisch eine Zentrifugenspinnmaschine 10, die eine Vielzahl von Arbeitsstellen 12 aufweist. In Figur 1 sind ausschnittsweise drei dieser Arbeitsstellen 12, 12' beziehungsweise 12" dargestellt.
Jede Arbeitsstelle 12 umfaßt dabei jeweils eine, zum Beispiel in (nicht dargestellten) Magnetlagern abgestützte, mit hoher Drehzahl rotierbare Spinnzentrifuge 14.
Den Spinnzentrifugen 14 ist jeweils ein changierbarer und dabei in Richtung R absenkbarer, rohrförmiger Fadenführer 16 zugeordnet, dessen Längsachse in der Drehachse der Spinnzentrifuge 14 liegt.
Durch die Fadenführer 16 wird jeweils ein Vorgarn 24 in die Spinnzentrifugen 14 eingespeist, das unter Ausbildung eines Garnschenkels 20 an einer Innenwandung 22 der rotierenden Zentrifuge 14 als Spinnkuchen 8 abgelegt wird. Durch die Rotation der Zentrifuge 14 entsteht dabei aus dem Vorgarn 24 ein fertiggesponnener Faden 18.
Das Vorgarn 24 wird vor dem Einspeisen in die Spinnzentrifuge in einem, in Fig.1 lediglich angedeuteten Streckwerk 26 verstreckt.
Den Fadenführern 16 ist jeweils eine nicht dargestellte Antriebseinrichtung zugeordnet, die den Fadenführern 16 sowohl eine ständige axiale Chargierbewegung CH erteilt als auch die Fadenführer 16 während des Spinnprozesses kontinuierlich in Richtung R absenkt.

Jeder Spinnstelle 12 ist außerdem, vorzugeweise im Bereich des Fadenführereinganges, ein Fadensensor 28 zugeordnet, der das Vorhandensein des Vorgarns 24 bzw. des entstandenen Fadens 18 detektiert. Der Fadensensor 28 kann dabei in hier nicht näher beschriebener Weise mit einem (nicht dargestellten) Injektor kombiniert sein, der dafür sorgt, daß das Vorgarn 24 in den Fadenführer 16 eingefädelt wird und die Spinnstelle 12 angesponnen werden kann.
Das heißt, ein solcher Injektor saugt das aus dem Streckwerk 26 austretende Vorgarn 24 an und bläst es in den Fadenführer 16.

Im Rahmen der vorliegenden Beschreibung soll auf weitere Einzelheiten der Zentrifugenspinnmaschine 10 nicht eingegangen werden, da diese allgemein bekannt sind.

Die in Figur 1 dargestellte Zentrifugenspinnmaschine 10 zeigt folgende Funktion:

Nach einem im wesentlichen gleichzeitigen Anspinnprozeß aller Spulstellen 12 legt sich das aus der Mündungen des jeweiligen Fadenführers 16 austretende Vorgarn unter Bildung eines Garnschenkels 20 an die Innenwandung 22 der rotierenden Spinnzentrifuge 14 an, so daß ein Garnschenkel 20 entsteht, der mit der Spinnzentrifuge 14 umläuft. Der dabei entstehende Faden 18 wird als Garnkörper (Spinnkuchen 8), wie in Fig.1 am Beispiel der Arbeitsstelle 12'' gestrichelt angedeutet, an der Innenwandung 22 der Spinnzentrifuge 14 abgelegt.
Nach Ablauf einer vorgebbaren Spinnzeit oder Erreichen einer vorgebbaren Garnmenge werden den Zentrifugen 14 (nicht dargestellte) Umspulhülsen zugeführt, auf die die Garnkörper 8 umgewickelt werden. Hierbei kann es zur Ausbildung eines an der Spulstelle 12' angedeuteten Garnkörperrestes 30 kommen, der beispielsweise auf einen während des Umwickelprozesses aufgetretenen Fadenbruch zurückzuführen ist. Dieser Garnkörperrest 30 verbleibt auch nach Entnahme der Umspulhülse in der betroffenen Spinnzentrifuge 14. Beim nachfolgenden Anspinnprozeß der Zentrifugen 14 trifft der Garnschenkel 20 bei der betroffenen Arbeitsstelle 12' auf den in der Spinnzentrifuge verbliebenen Garnkörperrest 30.

Zunächst sollen anhand der Figur 2 die sich ergebenden Parameter beim Spinnen in den Zentrifugen verdeutlicht werden. Hierzu ist schematisch eine Spinnzentrifuge 14 in Draufsicht dargestellt.
Wie vorstehend bereits angedeutet, fällt die Drehachse 32 der Spinnzentrifuge 14 mit der Längsachse des rohrförmigen Fadenführers 16 zusammen. Erkennbar ist weiter, daß sich das aus dem Fadenführer 16 austretende Vorgarn 24 bzw. Faden 18 unter Bildung eines Garnschenkels 20 an die rotierende Innenwandung 22 der Spinnzentrifuge 14 anlegt und in Richtung ω mitgenommen wird. Der Faden 18 wird hierbei mit einer konstanten Liefergeschwindigkeit (Wickelgeschwindigkeit) V_{L} an der Innenwandung 22 abgelegt. Gleichzeitig rotiert die Zentrifuge 14 mit einer konstanten Winkelgeschwindigkeit ω. Im Auftreffpunkt 34 des Garnschenkels 20 auf die Innenwandung 22 der Spinnzentrifuge 14 ergibt sich folglich zwischen der Mündung des Fadenführers 16 und der Innenwandund 22 ein freier Radius r.
Die Umfangsgeschwindigkeit des Auflaufpunktes 34 ergibt sich entsprechend aus der Winkelgeschwindigkeit ω und dem lichten Radius r der Spinnzentrifuge 14. Grundsätzlich gilt, daß sich die Umfangsgeschwindigkeit V aus der Winkelgeschwindigkeit ω und dem Radius r zu V = ω * r ergibt.

Da die Winkelgeschwindigkeit ω durch 2π * f, wobei f für die Frequenz steht, ersetzt werden kann, ergibt sich für die Umfangsgeschwindigkeit V = 2πf * r. Nachfolgend wird mit f_{G} die Drehfrequenz des Garnschenkels 20 und mit f_{Z} die Drehfrequenz der Zentrifugeninnenwandung 22 bezeichnet.

Bezüglich der Umfangsgeschwindigkeit V_{G} des Garnschenkelendes 36 im Bereich des Auflaufpunktes 34 ergibt sich dann folgende der Beziehung:${\text{V}}_{\text{G}} {\text{= V}}_{\text{Z}} {\text{- V}}_{\text{L}} \text{.}$

Hierdurch läßt sich ableiten:${\text{2πf}}_{\text{G}} {\text{· r = 2πf}}_{\text{Z}} {\text{* r - V}}_{\text{L}}$${\text{f}}_{\text{G}} {\text{= f}}_{\text{Z}} {\text{- V}}_{\text{L}} \text{/ 2πr}$

Aus dieser Ableitung folgt, daß die Drehfrequenz f_{G} des Garnschenkels 20 abhängig ist vom freien Radius r, das heißt, je kleiner der freie Radius r ist, um so niedriger ist auch die Drehfrequenz f_{G} des Garnschenkels 20.

Diese Erkenntnis bedeutet, daß durch Messen der Drehfrequenz f_{G} des Garnschenkels 20 direkt auf den tatsächlichen freien Radius r und damit auf einen eventuell in der Spinnzentrifuge 14 vorhandenen Garnkörperrest 30 geschlossen werden kann. Ist, wie in Figur 1 am Beispiel der Arbeitsstelle 12' angedeutet, ein Garnkörperrest 30 vorhanden, kommt es hierdurch zu einer Verringerung des freien Radius r, so daß entsprechend der vorstehend erläuterten Beziehungen an der Arbeitsstelle 12' eine niedrigere Drehfrequenz f_{G} des Garnschenkels 20 gegeben ist.

Ausgehend von diesen prinzipiellen Überlegungen ergibt sich bezogen auf Figur 1 folgendes:

Die Garnschenkel 20 rotieren in der Regel jeweils mit einer Drehfrequenz f_{G}, die dem lichten Radius r der Spinnzentrifuge 14 entspricht, um den Fadenführer 16.
Mittels der Fadensensoren 28 wird die Bewegung des jeweiligen Vorgarnes 24 bzw. der Fäden 18 detektiert. Diese Bewegung führt zu einem Fadensensorausgangssignal, das als Rauschsignal zu erkennen gibt, daß der jeweilige Faden 18 sich bewegt und somit vorhanden ist. Die Liefergeschwindigkeit V_{L} des Fadens 18 wird durch das Verdrillen entsprechend der Drehfrequenz f_{G} des Garnschenkels 20 durch eine weitere Fadenbewegung überlagert.
Diese zusätzliche Fadenbewegung ist direkt proportional zur Drehfrequenz f_{G} des Garnschenkels 20.
Das von den Fadensensoren 28 detektierte Fadensensorausgangssignal enthält folglich neben der Bewegungsinformation entsprechend der Liefergeschwindigkeit V_{L} des Fadens 18 einen der Drehfrequenz f_{G} des Garnschenkels 20 entsprechenden Signalanteil.

Wie in Figur 1 angedeutet ist, sind die Fadensensoren 28 über Signalleitungen 38 mit einer Steuereinrichtung 40 verbunden. Die Steuereinrichtung 40 weist, wie die schematisch vergrößerte Darstellung in Figur 1a verdeutlicht, eine der Anzahl der Arbeitsstellen 12 der Zentrifugenspinnmaschine 10 entsprechende Anzahl von Eingängen 42 auf, so daß jedes Fadensensorausgangssignal jeder Spulstelle 12 einzeln verarbeitbar ist.
Die Eingänge 42 sind jeweils mit einem Filterbaustein 44 verbunden, an den sich jeweils ein Frequenzauswertebaustein 46 anschließt. Die Frequenzauswertebausteine 46 sind ihrerseits an einen Komparator 48 angeschlossen, der außerdem mit einem Speicherelement 50 verbunden ist.
Der Komparator 48 ist mit den Ausgängen 52 der Steuereinrichtung 40 verbunden, wobei wiederum entsprechend der Anzahl der Arbeitsstellen 12 der Zentrifugenspinnmaschine 10 eine entsprechende Anzahl von Ausgängen 52 vorgesehen ist. Jeder der Ausgänge 52 ist mit einer, den Arbeitsstellen 12 zugeordneten, nicht dargestellte, sogenannten Luntenstoppvorrichtung 54 verbunden, die bei entsprechender Aktivierung dafür sorgt, daß die Materiallieferung durch das jeweilige Streckwerk 26 unterbunden wird.

Durch die Steuereinrichtung 40, die üblicherweise die Steuerfunktionen für die Überwachung des Betriebes der Zentrifugenspinnmaschine 10 übernimmt, kann eine Auswertung der Ausgangssignale der Fadensensoren 28 im Sinne der Erfindung beispielsweise folgendermaßen erfolgen, wobei an dieser Stelle ausdrücklich darauf hingewiesen werden soll, daß die Steuereinrichtung 40 die Fadensensorausgangssignale selbstverständlich auch anderweitig auswerten kann.

Zunächst werden die Ausgangssignale der Fadensensoren 28 über die Filterbausteine 44 geführt. Diese sind beispielsweise als Bandpaßfilter ausgeführt. Hierdurch werden aus dem anliegenden Rauschsignal Signalanteile in einem bestimmten Frequenzband herausgefiltert, die im Bereich der Ballonfrequenz am Fadensensor 28 liegen. Anschließend wird dieser herausgefilterte Frequenzbereich über die Frequenzauswertebausteine 46 geführt. Hierbei kann beispielsweise mittels einer Fast-Fourier-Transformation oder anderer bekannter Frequenzauswerteverfahren eine Spektralanalyse derart durchgeführt werden, daß die der zusätzlichen Fadenbewegung und somit der Drehfrequenz f_{G} des Garnschenkels 20 entsprechenden Spektralanteile herausgefiltert werden. Diese werden anschließend in dem Komparator 48 mit gespeicherten Sollwerten verglichen, die beispielsweise durch das Speicherelement 50 bereitgestellt werden. Aufgrund der bekannten Geometrie der Spinnzentrifugen 14 und somit des bekannten freien Radius r einer leerer Spinnzentrifuge 14 kann die Drehfrequenz f_{G} der Garnschenkel 20 vorausberechnet werden.
Ergibt sich hierbei, daß die Drehfrequenz f_{G} des Garnschenkels 20 niedriger ist als der Sollwert, ist dies auf einen kleineren freien Durchmesser r und somit auf das Vorhandensein eines Garnkörperrestes 30 in der betreffenden Spinnzentrifuge 14 zurückzuführen. Über den Komparator 48 wird sodann ein der entsprechenden Arbeitsstelle 12 zugeordnetes Signal an den entsprechenden Ausgang 52 geliefert, so daß über eine bekannte und daher nicht näher dargestellte und erläuterte Luntenstoppvorrichtung 54 die Materialzufuhr der betreffenden Arbeitsstelle 12' unmittelbar unterbrochen wird.

Nach einer weiteren Variante kann mittels des Komparators 48 ein Vergleich der Drehfrequenzen f_{G} der Garnschenkel 20 der Arbeitsstellen 12 untereinander erfolgen.

Aus den vorstehenden Erläuterungen wird deutlich, daß bereits unmittelbar nach Start des Anspinnprozesses der Zentrifugenspinnmaschine 10 erkannt werden kann, ob in einer der Spinnzentrifugen 14, wie am Beispiel der Arbeitsstelle 12' in Fig.1 angedeutet, noch ein Garnkörperrest 30 vorhanden ist. Die betreffende Arbeitsstelle 12' kann dann sofort aus der Produktion genommen und gereinigt werden.
Vorzugsweise wird dabei der Spulprozeß an den anderen Arbeitsstellen 12 beziehungsweise 12" fortgesetzt und die betroffene Arbeitstelle 12' später wieder zugeschaltet. Durch das erfindungsgemäße Verfahren wird erreicht, daß beim nächsten gemeinsamen Anspinnprozeß wieder alle Arbeitsstellen 12 voll zur Verfügung stehen, es sei denn, daß inzwischen in einer anderen Spinnzentrifugen 14, z.B. infolge eines neuerlichen Garnbruchs, ein neuer Garnkörperrest 30 vorhanden ist.

Die Ermittung der Drehfrequenz des Garnschenkels muß selbstverständlich nicht über den im vorstehenden Ausführungsbeispiel erläuterten Fadensensor 28 erfolgen.

## Patentansprüche

1. Verfahren zum Zentrifugenspinnen auf einer Spinnmaschine mit einer Vielzahl von Arbeitsstellen (12), wobei jeweils eine mittels eines Streckwerkes (26) verzogene Faserlunte (24) über einen rohrförmigen, changierbaren Fadenführer (16) in eine rotierende Spinnzentrifuge (14) geleitet, zu einem Faden versponnen und unter Bildung eines umlaufenden Garnschenkels (20) als Spinnkuchen (8) an der Innenwandung (22) der Spinnzentrifuge (14) abgelegt wird,
**dadurch gekennzeichnet,**
**daß** zu Beginn des Spinnzyklus' der Spinnmaschine (10) die einzelnen Spinnzentrifugen (14) der Spinnmaschine dadurch auf Garnkörperreste hin überprüft werden, daß mittels eines eine Bewegung des Fadens (18) detektierenden Fadensensors (28) eine der Drehfrequenz (f_{G}) des Garnschenkels (20) proportionale Drehfrequenz eines Fadenballons erfaßt wird, wobei die Drehfrequenz des Fadenballons aus einem die Bewegung des Fadens (18) repräsentierenden Rauschsignal herausgefiltert wird.

2. Verfahren nach Anspruch 1, **dadurch gekennzeichnet, daß** die Drehfrequenz (f_{G}) der Garnschenkel (20) der einzelnen Spinnzentrifugen (14) erfaßt und die gemessenen Drehfrequenzen (f_{G}) mit einem Sollwert verglichen werden.

3. Verfahren nach Anspruch 1, **dadurch gekennzeichnet, daß** die der herausgefilterten Drehfrequenz des Fadenballons entsprechenden Frequenzsignale einer Frequenzanalyse, insbesondere einer Fast-Fourier-Transformation, unterzogen werden.

4. Verfahren nach Anspruch 2, **dadurch gekennzeichnet, daß** die zum Vergleich herangezogenen Sollwerte anhand bekannter geometrischer Abmessungen, insbesondere eines bekannten freien Radius (r) einer leeren Spinnzentrifuge (14) ermittelt werden.

5. Verfahren nach Anspruch 1, **dadurch gekennzeichnet, daß** die Drehfrequenzen (f_{G}) der rotierenden Garnschenkel aller Arbeitsstellen (12) einer Spinnmaschine (10) gleichzeitig gemessen und miteinander verglichen werden.

6. Verfahren nach einem der vorhergehenden Ansprüche, **dadurch gekennzeichnet, daß** bei Erkennen eines Garnkörperrestes (30) in einer der Spinnzentrifugen (14) am Streckwerk (26) der betroffenen Arbeitsstelle (12) ein Luntenstopp (54) aktiviert wird.

7. Zentrifugenspinnmaschine (10), mit einer Vielzahl von Arbeitsstellen (12), die jeweils ein Streckwerk (26), eine um eine Achse (32) in Rotation versetzbare Spinnzentrifuge (14), einen changierbaren Fadenführer (16) zum Einführen einer vom Streckwerk (26) verzogenen Faserlunte (24) in die Spinnzentrifuge (14) sowie einen Fadensensor (28) aufweisen, mit dem zu Beginn eines Spinnzyklus' wenigstens einer der beim Spinnen auftretenden physikalischen Werte erfaßbar ist und daß eine Steuereinrichtung (40) vorgesehen ist, der die erfaßten physikalischen Werte zuleitbar sind und in der Sollwerte für die physikalischen Werte abgelegt sind, die anhand bekannter geometrischer Abmessungen, insbesondere eines bekannten freien Radius (r) einer leeren Spinnzentrifuge (14) ermittelt wurden, und die zum Vergleichen der Sollwerte mit den physikalischen Werten und zur Ermittlung des Beladezustandes der Spinnzentrifuge (14) eingerichtet ist,
**dadurch gekennzeichnet,**
**daß** der die Anwesenheit eines Fadens (18) detektierende Fadensensor (28) zwischen dem Streckwerk (26) und dem Fadenführer (16) angeordnet ist,
**daß** dem Fadensensor (28) eine Filterstufe (44) zugeordnet ist, mittels der aus dem Fadensensorausgangssignal ein der Drehfrequenz (f_{G}) des Garnschenkels entsprechendes Signal ermittelbar ist und
**daß** eine Auswerteschaltung mit Frequenzauswertebausteinen (46) und einem Komparator (48) vorhanden ist, in der das der Drehfrequenz (f_{G}) des Garnschenkels entsprechende Signal mit einem Sollwertsignal vergleichbar ist.

8. Zentrifugenspinnmaschine nach Anspruch 7, **dadurch gekennzeichnet, daß** die Spinnmaschine (10) eine Steuereinrichtung (40) besitzt, an die alle Fadensensoren (28) der Arbeitsstellen (12) angeschlossen sind.

9. Zentrifugenspinnmaschine nach Anspruch 8, **dadurch gekennzeichnet, daß** die Steuereinrichtung (40) über eine der Anzahl der Arbeitsstellen (12) entsprechende Anzahl von Filterbausteinen (44) und Frequenzauswertebausteinen (46) verfügt.

10. Zentrifugenspinnmaschine nach Anspruch 9, **dadurch gekennzeichnet, daß** die Filterbausteine (44) und die Frequenzauswertebausteine (46) mit einem Komparator (48) verbunden sind, der mit einer der Anzahl der Arbeitsstellen (12) entsprechenden Anzahl von Ausgängen (52) der Steuereinrichtung (40) verbunden ist.

11. Zentrifugenspinnmaschine nach Anspruch 10, **dadurch gekennzeichnet, daß** jeder der Ausgänge (52) mit einer jeweils einer Arbeitsstelle (12) zugeordneten Luntenstoppvorrichtung (54) verbunden ist.

## Claims

1. A method for pot spinning on a spinning machine having a plurality of work stations (12), whereby in each case a slub (24) drawn by means of a drafting arrangement (26) is conveyed via a tubular, traversing thread guide (16) into a rotating spinning centrifuge (14), is spun to a thread and with the formation of a rotating yarn thread (20) is deposited as a spinning cake (8) on the inner wall (22) of the spinning centrifuge (14),
**characterised in that** at the start of the spinning cycle of the spinning machine (10) the individual spinning centrifuges (14) of the spinning machine are checked for yarn package remnants by a rotational frequency of a balloon of thread that is proportional to the rotational frequency (f_{G}) of the yarn thread (20) being detected by means of a thread sensor (28) detecting a movement of the thread (18), whereby the rotational frequency of the balloon of thread is filtered out of a noise signal representing the movement of the thread (18).

2. A method according to Claim 1,
**characterised in that** the rotational frequency (f_{G}) of the yarn thread (20) of the individual spinning centrifuges (14) is detected and the measured rotational frequencies (f_{G}) are compared with a set value.

3. A method according to Claim 1,
**characterised in that** the frequency signals corresponding to the filtered-out rotational frequency of the balloon of thread are subjected to a frequency analysis, in particular an almost Fourier transformation.

4. A method according to Claim 2,
**characterised in that** the set values used for the comparison are determined by means of known geometric dimensions, in particular a known free radius (r) of an empty spinning centrifuge (14).

5. A method according to Claim 1,
**characterised in that** the rotational frequencies (f_{G}) of the rotating yarn thread of all work stations (12) of a spinning machine (10) are simultaneously measured and are compared with each other.

6. A method according to one of the preceding Claims,
**characterised in that** when a yarn package remnant (30) is detected in one of the spinning centrifuges (14) on the drafting arrangement (24) of the affected work station (12) a stubbing stopping device (54) is activated.

7. A pot spinning machine (10), having a plurality of work stations (12), which in each case comprise a drafting arrangement (26), a spinning centrifuge (15) which can be set in rotation around an axis (32), a traversing thread guide (16) for introducing a slub (24) drawn from the drafting arrangement (26) into the spinning centrifuge (14) and also a thread sensor (28), with which at the start of the spinning cycle at least one of the physical values occurring during spinning can be detected and a control mechanism (40) is provided, to which the detected physical values can be supplied and in which set values for the physical values are deposited, which were determined by means of known geometric dimensions, in particular a known free radius (r)of an empty spinning centrifuge (15), and which is set up to compare the set values with the physical values and to determine the charging state of the spinning centrifuge (14),
**characterised in that** the thread sensor (28) detecting the presence of a thread (18) is disposed between the drafting arrangement (26) and the thread guide (16),
**in that** associated with the thread sensor (28) is a filter stage (44), by means of which a signal corresponding to the rotational frequency (f_{G}) of the yarn thread can be determined from the thread sensor output signal
and **in that** an evaluation circuit having frequency evaluation modules (46) and a comparator (48) is provided, in which the signal corresponding to the rotational frequency (f_{G}) of the yarn thread can be compared with a set value signal.

8. A pot spinning machine according to Claim 7, **characterised in that** the spinning machine (10) possesses a control mechanism (40) to which all thread sensors (28) of the work stations (12) are connected.

9. A pot spinning machine according to Claim 8, **characterised in that** the control mechanism (40) comprises a number of filter modules (44) and frequency evaluation modules (46) that corresponds to the number of the work stations (12).

10. A pot spinning machine according to Claim 9, **characterised in that** the filter modules (44) and the frequency evaluation modules (46) are connected to a comparator (48) which is connected to a number of outputs (52) of the control mechanism (40) which corresponds to the number of work stations (12).

11. A pot spinning machine according to Claim 10, **characterised in that** each of the outputs (52) is connected to a stopping device (54) for the slubbing which is associated with a work station (12).

## Revendications

1. Procédé de filature centrifuge sur une machine à filer avec une multitude de postes de travail (12), chacune des mèches de fibres (24) étirée au moyen d'un banc d'étirage (26) étant guidée via un guide-fil (16) va-et-vient tubulaire dans une centrifugeuse de filature (14) rotative, filée en un fil et, avec formation d'une développante de fil (20) rotative, posée sur la paroi intérieure (22) de la centrifugeuse de filature (14) sous forme de gâteau de filature (8), **caractérisé en ce qu'**au début du cycle de filage de la machine à filer (10), les centrifugeuses de filature (14) individuelles de la machine à filer sont ainsi vérifiées quant aux restes de bobine de fil, **en ce qu'**au moyen d'un capteur de fil (28) détectant un mouvement du fil (18), une fréquence de rotation d'une balle de fil proportionnelle à la fréquence de rotation (f_{G}) de la développante de fil (20) est enregistrée, la fréquence de rotation de la balle de fil étant filtrée à partir d'un signal de bruit représentant le mouvement du fil (18).

2. Procédé selon la revendication 1, **caractérisé en ce que** la fréquence de rotation (f_{G}) de la développante de fil (20) des centrifugeuses de filature (14) individuelles est enregistrée et les fréquences de rotation (f_{G}) mesurées sont comparées à une valeur prescrite.

3. Procédé selon la revendication 1, **caractérisé en ce que** les signaux de fréquence correspondant à la fréquence de rotation de la balle de fil filtrée sont soumis à une analyse de fréquences, en particulier à une transformation de Fourier rapide.

4. Procédé selon la revendication 2, **caractérisé en ce que** les valeurs prescrites utilisées pour la comparaison sont déterminées à l'aide de mesures géométriques connues, en particulier à l'aide d'un rayon libre connu (r) d'une centrifugeuse de filature (14) vide.

5. Procédé selon la revendication 1, **caractérisé en ce que** les fréquences de rotation (f_{G}) de la développante de fil tournante sont mesurées en même temps au niveau de tous les postes de travail (12) d'une machine à filer (10) et comparées entre elles.

6. Procédé selon l'une quelconque des revendications précédentes, **caractérisé en ce que** lors de la détection d'un reste de bobine (30) dans une des centrifugeuses de filature (14) un arrêt de mèche (54) est activé au niveau du dispositif d'étirage (26) du poste de travail (12) concerné.

7. Machine de filature centrifuge (10), avec une multitude de postes de travail (12) qui présentent chacun un banc d'étirage (26), une centrifugeuse de filature (14) mobile en rotation autour d'un axe (32), un guide-fil (16) va-et-vient destiné à introduire une mèche de fibres (24) étirée par le banc d'étirage (26) dans la centrifugeuse de filature (14) ainsi qu'un capteur de fil (28), avec lequel au début d'un cycle de filage au moins une des valeurs physiques générées lors du filage est enregistrable, et en ce qu'un dispositif de commande (40) est prévu auquel les valeurs physiques enregistrées sont transmissibles et sont classées dans les valeurs prescrites pour les valeurs physiques qui ont été déterminées à l'aide de mesures géométriques connues, en particulier à l'aide d'un rayon libre connu (r) d'une centrifugeuse de filature (14) vide, et qui est ajustée pour la comparaison des valeurs prescrites avec les valeurs physiques et pour la détermination de l'état de charge de la centrifugeuse de filature (14), **caractérisée en ce que** le capteur de fil (28) détectant la présence d'un fil (18) est disposé entre le banc d'étirage (26) et le guide-fil (16), **en ce qu'**un niveau de filtre (44) est affecté au capteur de fil (28), grâce auquel un signal correspondant à la fréquence de rotation (f_{G}) de la développante de fil est déterminable à partir du signal de sortie du capteur de fil et **en ce qu'**est prévu un circuit d'évaluation avec des éléments d'évaluation de fréquences (46) et un comparateur (48), dans lequel le signal correspondant à la fréquence de rotation (f_{G}) de la développante de fil est comparable avec un signal de valeur prescrite.

8. Machine de filature centrifuge selon la revendication 7, **caractérisée en ce que** la machine à filer (10) possède un dispositif de commande (40) auquel sont branchés tous les capteurs de fil (28) des postes de travail (12).

9. Machine de filature centrifuge selon la revendication 8, **caractérisée en ce que** le dispositif de commande (40) dispose d'un nombre d'éléments filtrants (44) et d'éléments d'évaluation des fréquences (46) correspondant au nombre de postes de travail (12).

10. Machine de filature centrifuge selon la revendication 9, **caractérisée en ce que** les éléments filtrants (44) et les éléments d'évaluation des fréquences (46) sont reliés à un comparateur (48) qui est relié à un nombre de sorties (52) du dispositif de commande (40) correspondant au nombre de postes de travail (12).

11. Machine de filature centrifuge selon la revendication 10, **caractérisée en ce que** chacune des sorties (52) est reliée à un dispositif d'arrêt de mèche (54), affecté chacun à un des postes de travail (12).
